# FASCICULE DE BREVET EUROPEEN

(11) **EP 2 450 483 B1**
(45) Date de publication et mention de la délivrance du brevet: **27.01.2016**
(21) Numéro de dépôt: 11188361.7
(22) Date de dépôt: 09.11.2011
(51) Int. Cl.: D06F 57/12

(54) **Dispositif pour l'étendage de linge en vue de son séchage**
Vorrichtung zum Aufhängen der zu trockenden Wäsche
Device for hanging laundry to be dryed

(30) Priorité: 09.11.2010 FR 1059226
(43) Date de publication de la demande: 09.05.2012
(73) Titulaire: Fayard, Régis, 69150 Decines (FR)
(72) Inventeur: Fayard, Régis, 69150 Decines (FR)
(74) Mandataire: Le Cacheux, Samuel L.R.

(56) Documents cités:
- WO-A1-2007/016728
- FR-A1- 2 758 342
- GB-A- 610 335

## Description

La présente invention concerne le domaine technique des dispositifs utilisés pour pendre ou étendre du linge humide en vue de son séchage. L'invention concerne plus particulièrement le domaine des étendoirs à linge pliables dont la structure d'étendage est rigide et réalisée à partir de fils ou de tiges métalliques revêtues d'un revêtement de protection telle qu'une gaine en matière plastique.

Dans le domaine ci-dessus, il est connu des séchoirs verticaux, tels que présentés notamment par une demande FR 2 767 341, constitués d'une structure portante composée de deux cadres entablés en croix de sorte que, en position d'utilisation, ils sont disposés perpendiculairement l'une à l'autre. Ces cadres s'entrecroisent et soutiennent des grilles sur lesquelles est étendu le linge qui doit être séché. Les grilles sont articulées sur l'un des cadres et sont en appui sur l'autre. Ainsi les grilles sont mobiles entre une position abaissée verticale dans laquelle les cadres peuvent être repliés l'un sur l'autre, et une position relevée horizontale dans laquelle les grilles peuvent être utilisées pour l'accrochage du linge, les cadres étant en position d'utilisation. De tels séchoirs donnent pleinement satisfaction en ce qui concerne leur fonction d'étendage du linge mais présentent toutefois l'inconvénient d'être, même en position repliée, relativement encombrants et difficiles à ranger à l'abri des regards. Or, leur structure, bien que fonctionnelle, est particulièrement inesthétique.

Afin d'apporter une solution au problème de rangement des étendoirs, des demande FR 2 758 342 et WO2007/016728 ont proposés de fixer une structure d'étendage à l'arrière d'un cadre ou d'un panneau qui est mobile entre une position verticale abaissée contre un mur de support et une position relevée dans laquelle il est possible d'accéder à la structure d'étendage située alors sous le cadre pour y suspendre le linge. Un tel dispositif pour l'étendage du linge permet effectivement de dissimuler la structure d'étendage lorsque cette dernière n'est pas utilisée. Toutefois, la position de la structure sous le cadre et à faible distance de ce dernier rend difficile l'accrochage du linge à sécher. De plus, le fait de relever le cadre pour le disposer en position d'étendage, rend l'opération difficile pour les personnes de petite taille et place la structure d'étendage à une hauteur relativement importante la rendant inadaptée à un usage par ces mêmes personnes de petite taille ou par des enfants.

Il est donc apparu le besoin d'un dispositif pour l'étendage de linge qui permette, lorsqu'il n'est pas utilisé, une dissimulation de la structure d'étendage et qui en position d'utilisation offre un accès aisé à la structure d'étendage.

Afin d'atteindre cet objectif l'invention concerne, un dispositif pour l'étendage de linge comprenant :
- des moyens de fixation sur une paroi,
- une structure d'étendage articulée sur les moyens de fixation de manière à être mobile entre une position relevée verticale de rangement, et une position abaissée d'étendage,
- une structure de cache articulée sur la structure d'étendage de manière à être mobile entre une position de dissimulation verticale devant la structure d'étendage lorsque celle-ci est en position relevée, et une position d'appui verticale dans laquelle la structure de cache est en appui sur le sol lorsque la structure d'étendage est en position abaissée d'étendage.

Ainsi, la position d'étendage étant plus basse que la position de rangement, la structure d'étendage se trouve facilement accessible et il est possible d'y accrocher du linge à sécher sans devoir lever les bras plus hauts que la tête. De plus, compte tenu de l'articulation de la structure de cache sur la structure d'étendage, cette dernière est parfaitement dégagée en position abaissée d'étendage ce qui permet d'y accrocher facilement le linge au moyen de pinces à linge. Par ailleurs, l'appui, en position d'étendage, de la structure de cache sur le sol permet une reprise du poids du linge humide par la structure de cache et évite ainsi d'exercer un effort trop important sur les moyens de fixation à la paroi.

Afin d'avoir de placer la structure d'étendage à une hauteur offrant un accès confortable, la structure de cache peut posséder une hauteur comprise entre 75 cm et 110 cm et, de préférence, comprise entre 95 cm et 105 cm.

Selon une caractéristique de l'invention, la structure de cache est articulée sur la structure d'étendage à l'opposé des moyens de fixation. Bien entendu, la structure de cache pourrait être articulée en d'autres points de la structure d'étendage et notamment par l'intermédiaire de biellettes.

Selon une autre caractéristique de l'invention, le dispositif pour l'étendage du linge comprend des moyens de verrouillage de la structure d'étendage en position relevée. Ces moyens de verrouillage peuvent être réalisés de toute façon appropriée et comprendre, par exemple, un crochet sur lequel la structure d'étendage vient s'accrocher en position relevée de rangement. Les moyens de verrouillage pourraient également comprendre un ou plusieurs ressorts à gaz qui seraient en extension lorsque la structure d'étendage est en position relevée de rangement.

Selon l'invention, la structure de cache peut présenter en position relevée une finalité fonctionnelle et/ou esthétique et être réalisée de différentes façons. La structure de cache peut par exemple comprendre deux montants parallèles reliés par un panneau rigide. Selon un mode de réalisation de l'invention, la structure de cache forme un caisson adapté pour emboiter la structure d'étendage en position relevée.

Selon une caractéristique de l'invention, la structure de cache comprend des moyens de fixation d'éléments décoratifs. Ainsi, la structure de cache peut avoir une fonction décorative. Les moyens de fixation d'éléments décoratifs peuvent être réalisés de toute façon appropriés et par exemple comprendre une plaque transparente sous laquelle il est possible de disposer des éléments décoratifs tels que les photos ou un poster. Les moyens de fixation d'éléments décoratifs peuvent également comprendre une plaque de liège sur laquelle il est possible d'enfoncer des aiguilles ou des punaises. Les moyens de fixation d'éléments décoratifs peuvent également comprendre une plaque ou un revêtement en matériau ferromagnétique permettant l'immobilisation de photos au moyen d'aimants.

Selon une autre caractéristique de l'invention, la structure de cache comprend en façade une surface plane. Une telle surface plane peut alors être fonctionnelle et, par exemple, être mise à profit pour former une surface pour l'inscription de messages ou de dessins au moyen de craies ou de feutres effaçables. La surface plane peut également être réfléchissante pour former un miroir.

Selon encore une autre caractéristique de l'invention, la structure de cache comprend un cadre périphérique. Un tel cadre périphérique peut alors être utilisé pour l'accrochage d'une toile peinte ou imprimée.

Selon une forme de réalisation de l'invention, la structure d'étendage comprend une partie centrale reliant les moyens de fixation à la structure de cache et au moins une aile latérale articulée sur la partie centrale et mobile entre une position repliée contre la partie centrale et une position dépliée.

Selon une variante de cette forme de réalisation visant à augmenter la place disponible pour l'étendage du linge, la structure d'étendage comprend deux ailes latérales qui sont disposées de part et d'autre de la partie centrale et qui sont articulées sur la partie centrale et mobiles entre une position repliée contre la partie centrale et une position dépliée.

Selon une caractéristique de l'invention visant à offrir une grande stabilité au dispositif pour l'étendage de linge en position d'utilisation ou d'étendage, ledit dispositif comprend des moyens d'immobilisation de la structure de cache en position verticale lorsque la structure d'étendage est en position abaissée d'étendage. Ces moyens d'immobilisation peuvent être réalisés toute manière appropriée et par exemple comprendre au moins un bras parallèle à la structure d'étendage et articulé sur les moyens de fixation et sur la structure de cache pour former avec la structure d'étendage un parallélogramme déformable. Par la mise en oeuvre de ce bras et grâce au parallélogramme déformable qu'il contribue à former, l'orientation verticale de la structure de cache en position d'étendage est garantie évitant ainsi tout risque d'affaissement en cas de choc accidentel sur la structure de cache.

Selon l'invention la structure d'étendage peut être réalisée de toutes manières appropriées et par exemple comprendre un cadre rigide sur lequel sont tendus des fils textiles. Selon une forme préférée de réalisation visant à conférer une grande rigidité à la structure d'étendage cette dernière est réalisée en fils ou tiges métalliques rigides de préférence revêtus d'un revêtement de protection.

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

Par ailleurs, diverses autres caractéristiques de l'invention ressortent de la description annexée effectuée en référence aux dessins qui illustrent une forme non limitative de réalisation d'un dispositif d'étendage de linge conforme à l'invention.
- La figure 1 est une perspective schématique montrant un dispositif pour l'étendage de linge selon l'invention, en position d'étendage ou d'utilisation.
- La figure 2 est une élévation en vue de côté du dispositif pour l'étendage de linge en position relevée de rangement.
- La figure 3 est une vue de dessus du dispositif pour l'étendage de linge illustré à la figure 1.
- La figure 4 est une élévation en vue de côté du repliement du dispositif pour l'étendage linge.
- La figure 5 est une perspective schématique montrant un détail constructif de la structure d'étendage du dispositif pour l'étendage linge illustré aux figures 1 et 2.

Un dispositif 1 pour l'étendage linge, selon l'invention, est destiné à être fixé à une paroi P et conçu pour être mobile entre une position abaissée d'étendage ou d'utilisation E représentée à la figure 1 et une position relevée de rangement R représentée à la figure 2 dans laquelle il est placé en hauteur contre la paroi P.

A cet effet, le dispositif pour l'étendage linge 1 comprend des moyens 2 de fixation sur la paroi P, une structure d'étendage 3 articulée sur les moyens de fixation 2 et une structure de cache 4 articulée sur la structure d'étendage 3.

Selon l'exemple illustré, les moyens de fixation 2 comprennent deux équerres 5, 6 qui sont destinées à être fixées sur la paroi P à distance l'une de l'autre.

Toujours selon l'exemple illustré, la structure d'étendage 3 comprend une partie centrale 10 comprenant deux longerons parallèles 11 et 12 qui sont chacun fixés et articulés au niveau d'une de leurs extrémités sur une équerre correspondante 5,6 de manière à être mobile en rotation selon un axe sensiblement horizontal Δ. La partie centrale 10 comprend en outre des traverses 13 parallèles entre elles et perpendiculaires aux longerons 11 et 12. Les traverses 13 sont liées de manière rigide aux longerons 11 et 12 de sorte que la partie centrale 10 définit un plan d'étendage dans lequel se situe l'axe de rotation Δ. Les traverses 13 et les longerons 11 et 12 sont ici formés de tiges métalliques soudées entre elles et recouvertes d'un revêtement en matière plastique appliqué par exemple par trempage.

Selon l'invention la structure de cache 4 est de préférence adaptée pour dissimuler l'intégralité de la structure d'étendage 3 lorsque cette dernière est en position relevée de rangement. Selon l'exemple illustré, la structure de cache 4 est formée par un caisson ouvert à l'arrière et fermé à l'avant. Le caisson constitutif de la structure de cache 4 présente des dimensions suffisantes pour emboîter toute la structure d'étendage 3 de manière à la dissimuler lorsque le dispositif 1 est en position de rangement R telle qu'illustrée figure 2. La structure de cache 4 est fixée et articulée sur les longerons 11 et 12, au niveau de leur extrémité opposée aux moyens de fixation 2, de manière à être mobile en rotation selon un axe horizontal Δ' parallèle à l'axe Δ.

Ainsi constitué, le dispositif pour étendage de linge selon l'invention est mis en oeuvre de la manière suivante.

Les équerres 5 et 6 sont fixés sur la paroi P à distance l'une de l'autre et à une hauteur du sol telle qu'en position d'étendage, la partie centrale 10 de la structure d'étendage 3 soit sensiblement horizontale, la partie inférieure de la structure de cache 4 étant en appui sur le sol. Cette hauteur de fixation est de préférence sensiblement égale à la hauteur de la structure cache 4. Lorsque que la hauteur de la structure de cache 4 est voisine de 100 cm, la face avant de la structure de cache se trouvera, en position de rangement, à hauteur d'oeil.

Ainsi fixé à la paroi P, le dispositif 1 se trouve donc mobile entre sa position abaissée d'étendage E et sa position relevée de rangement R grâce aux rotations autorisées par les axes Δ et Δ'. En position d'étendage E, l'appui sur le sol offert par la structure de cache 4 permet une reprise du poids du linge accroché à la structure d'étendage 3. Il pourra également être noté que dans cette position d'étendage la structure d'étendage 3 est parfaitement accessible par le haut ce qui permet à un accrochage aisé du linge à sécher au moyen de pinces à linge.

Quand l'utilisateur n'a plus besoin d'étendre son linge, il peut procéder au rangement du dispositif 1, en relevant la structure de cache 4 et la structure d'étendage 3 dans le sens de la flèche F1 comme le montre la figure 4 jusqu'à la position relevée de rangement. Dans cette position la structure de cache 4 dissimule la structure d'étendage 3.

Afin, d'assurer l'immobilisation du dispositif dans sa position relevée de rangement R, il peut être mis en oeuvre en tant que moyen de verrouillage de la structure d'étendage en position relevée un crochet 15 sur lequel vient s'accrocher la structure de cache 4. Cet accrochage pourra être réalisé par un mouvement vertical de la structure de cache en position de rangement. Ce mouvement est autorisé, par exemple, par une fenêtre oblongue verticale aménagée dans chaque équerre 5 et 6 et dans laquelle est engagé un axe de liaison entre chaque équerre et le longeron correspondant.

En position de rangement R, la face avant 16 de la structure de cache 4 dissimule parfaitement la structure d'étendage et offre une surface de réception d'éléments décoratifs.

Afin d'assurer la verticalité de la structure de cache 4, notamment, en position d'étendage E, il pourra être mis en oeuvre au moins un bras 17 parallèle à la structure d'étendage et articulé sur les moyens de fixation, ici les équerres 5 et 6, et sur la structure de cache 4 pour former avec la structure d'étendage 3 un parallélogramme déformable.

La mise en oeuvre d'un tel système de parallélogramme déformable et du bras 17, n'est pas nécessaire à la réalisation d'un dispositif selon l'invention. L'immobilisation de la structure de cache 4 en position verticale d'appui sur le sol pourrait, par exemple, être réalisé au moyens d'au moins d'un crochet allongé articulé sur la structure de cache 4 et destiné à venir s'accrocher sur une traverse 13 de la structure d'étendage.

Selon l'exemple illustré, la structure d'étendage 3 comprend, afin d'augmenter la place disponible pour l'étendage du linge, deux ailes latérales 20 qui sont disposées de part et d'autre de la partie centrale 10. Les ailes latérales 20 sont articulées sur chaque longeron 11 et 12 correspondant de manière à être mobile en rotation, selon un axe perpendiculaire aux axes Δ et Δ', entre une position dépliée D telle qu'illustrée aux figures 1 et 3 et une position repliée contre la partie centrale 10, non représentées. Les ailes latérales 20 sont réalisées de la même manière que la partie centrale 10 et par exemple en tiges métalliques soudées entre elles et recouvertes d'un revêtement en matière plastique. L'articulation de chaque aile latérale 20 pourra être réalisée par une boucle 21 aménagée à l'extrémité de certaines de ses tiges comme le montre la figure 5. L'immobilisation de chaque aile latérale en position dépliée D pourra alors être assurée au moyen de pattes 22 solidaire de la partie centrale 10.

En position dépliée, chaque aile latérale 20 sera de préférence légèrement inclinée de manière à réduire l'envergure horizontale de la structure d'étendage 3 et ainsi faciliter l'accès par les côtés à la partie centrale 10.

Selon l'exemple décrit précédemment, la partie centrale 10 de la structure d'étendage 10 est rigide. Toutefois, la partie centrale 10 pourrait être en partie au moins pliable ou articulée de manière permettre une réduction de la distance entre la structure de cache 4 et la paroi P en position abaissée d'étendage E.

Par ailleurs, selon l'invention la structure de cache pourrait comprendre ou plusieurs pieds mobiles permettant de rattraper une différence entre la hauteur de fixation sur la paroi et la hauteur de la face avant de la structure de cache.

Bien entendu, diverses autres modifications peuvent être apportées au dispositif d'étendage selon l'invention dans le cadre des revendications annexées.

## Revendications

1. Dispositif pour l'étendage de linge comprenant :
- des moyens (2) de fixation sur une paroi (P),
- une structure d'étendage (3) articulée sur les moyens de fixation (2)de manière à être mobile entre une position relevée verticale de rangement (R), et une position abaissée d'étendage (E),
- une structure de cache (4) articulée sur la structure d'étendage (3) de manière à être mobile entre une position de dissimulation verticale devant la structure d'étendage lorsque celle-ci est en position relevée de rangement (R) et une position d'appui verticale dans laquelle la structure de cache est en appui sur le sol lorsque la structure d'étendage est en position d'étendage (E).

2. Dispositif pour l'étendage de linge selon la revendication précédente, **caractérisée en ce que** la structure de cache (4) est articulée sur la structure d'étendage(3) à l'opposé des moyens de fixation (2).

3. Dispositif pour l'étendage de linge selon l'une des revendications précédentes, **caractérisé en ce qu'**il comprend des moyens (15) de verrouillage de la structure d'étendage (3) en position relevée (R).

4. Dispositif pour l'étendage de linge selon l'une des revendications précédentes, **caractérisé en ce que** la structure de cache (4) forme un caisson adapté pour emboiter la structure d'étendage (3) en position relevée (R).

5. Dispositif pour l'étendage de linge selon l'une des revendications précédentes, **caractérisé en ce que** la structure de cache (4) comprend des moyens de fixation d'éléments décoratifs.

6. Dispositif pour l'étendage de linge selon l'une des revendications précédentes, **caractérisé en ce que** la structure de cache (4) comprend en façade une surface plane (16).

7. Dispositif pour l'étendage de linge selon l'une des revendications précédentes, **caractérisé en ce que** la structure de cache (4) possède une hauteur comprise entre 75 cm et 110 cm et, de préférence, comprise entre 95cm et 105 cm.

8. Dispositif pour l'étendage de linge selon l'une des revendications précédentes, **caractérisé en ce que** la structure d'étendage (3) comprend une partie centrale (10) reliant les moyens de fixation (2) à la structure de cache (4) et au moins une aile latérale articulée (20) sur la partie centrale (10) et mobile entre une position repliée contre la partie centrale et une position dépliée (D).

9. Dispositif pour l'étendage de linge selon l'une des revendications précédentes, caractérisé en que la structure d'étendage comprend deux ailes latérales (20) qui sont disposées de part et d'autre de la partie centrale (10) et qui sont articulées sur la partie centrale (10) et mobiles entre une position repliée contre la partie centrale et une position dépliée (D).

10. Dispositif pour l'étendage de linge selon l'une des revendications précédentes, **caractérisé en ce qu'**il comprend des moyens d'immobilisation de la structure de cache (4) en position verticale lorsque la structure d'étendage (3) est en position abaissée d'étendage (E).

## Patentansprüche

1. Wäscheständeranlage mit:
- Befestigung (2) an einer Wand (P),
- Eine Ständerstruktur (3) die an der Befestigung angebracht ist, um zwischen einer senkrechten hochgeklappten Aufräumlage (R) und einer aufgeklappten Wäscheständerlage (E) beweglich zu sein,
- Eine an der Ständerstruktur (3) angebrachte mobile Abdeckung (4), die sich von einer senkrechten Aufräumlage für die Ständerstruktur, wenn diese in einer Aufräumlage (R) befindet, in eine senkrechte Stützlage am Boden, wenn die Ständerstruktur in der Lage Wäscheständer (E) ist, bewegen lässt.

2. Wäscheständeranlage nach der vorigen Anforderung, die darin charakterisiert ist, dass die Abdeckung (4) an der der Ständerstruktur mobil und in Gegenbewegung zur Befestigung angebracht ist (3)

3. Wäscheständeranlage nach einer der vorigen Anforderungen, die darin charakterisiert ist, dass sie einen Verriegelungsmechanismus (15) der Ständerstruktur (3) in der hochgeklappten Lage (R) vorsieht.

4. Wäscheständeranlage nach einer der vorigen Anforderungen, die darin charakterisiert ist, dass die Abdeckung (4) einen Kasten bildet der die aufgeklappte Ständerstruktur (3) aufnehmen kann.

5. Wäscheständeranlage nach einer der vorigen Anforderungen, die darin charakterisiert ist, dass die Abdeckung (4) Mittel von Festmachen dekorativer Elemente einschließt.

6. Wäscheständeranlage nach einer der vorigen Anforderungen, die darin charakterisiert ist, dass die Abdeckung (4) in der Fassade eine ebene Oberfläche (16) einschließt.

7. Wäscheständeranlage nach einer der vorigen Anforderungen, die darin charakterisiert ist, dass die Abdeckung (4) eine Höhe besitzt, die zwischen 75 cm und 110 cm eingeschlossen und, lieber, zwischen 95cm und 105 cm eingeschlossen ist.

8. Wäscheständeranlage nach einer der vorigen Anforderungen, die darin charakterisiert ist, dass die Ständerstruktur (3) einen Mittelteil (10), der mit der Befestigung und der Abdeckung in Verbindung steht, und mindestens einen an den Mittelteil angeschlossenen Seitenflügel (20) einschliesst, der zwischen einer gegen den Mittelteil zusammengelegten Lage und einer aufgefalteten Lage (D) beweglich ist.

9. Wäscheständeranlage nach einer der vorigen Anforderungen, die darin charakterisiert ist, daß die Ständerstruktur zwei Seitenflügel (20) einschließt, die auf beiden Seiten des Mittelteils (10) angeordnet sind und zwischen einer gegen den Mittelteil zusammengelegten Lage und einer aufgefalteten Lage (D) beweglich sind.

10. Wäscheständeranlage nach einer der vorigen Anforderungen, die darin charakterisiert ist, dass sie Immobilisierungsmittel der Abdeckung (4) in der Vertikale einschliesst, wenn die Ständerstruktur (3) einer aufgeklappten Wäscheständerlage (E) ist.

## Claims

1. Device for hanging clothes and linen including
- Means (2) fixation on a wall (P),
- Structure of clothesline (3) articulated on the means of fixation (2) so as to be mobile between a raised vertical line position of arrangement (R), and a position lowered by the clothesline itself (E).
- A hide-able structure of (4) articulated on the structure of clothesline (3) so as to be mobile between a position of vertical dissimulation in front of the structure when it is in a raised position of arrangement (R) and a vertical position of support in which the hide-able structure of support is on the ground when the structure is in position as a clothesline (E).

2. Device for the clothesline according to the previous claiming, **characterized in** the fact that the structure of mask (4) is articulated on the structure of clothesline (3) contrary to the means of fixation (2).

3. Device for the clothesline of linen according to one of the previous claims, **characterized in** what it includes means (15) locking of the structure of clothesline ( 3) in lift up position (R).

4. Device for the clothesline of linen according to one of the previous claims, **characterized in** the fact that the structure of hide-able/storable (4) forms a box adapted for collapsing and folding the structure of clothesline (3) in lift up position ( R).

5. Device for the clothesline according to one of the previous claims, **characterized in** what the structure of "chiding" (4) includes means of fixation of decorative elements.

6. Device for the clothesline according to one of the previous claims, **characterized in** the fact that the structure of hide-able structure (4) includes in plane surfaced facade (16).

7. Device for the clothesline according to one of the previous claiming, **characterized in** the fact that the hide-able structure (4) possesses a height between 75 cms and 110 cms and, even better, between 95cm and 105 cms.

8. Device for the clothesline according to one of the previous claims, **characterized in** the fact that the structure of clothesline (3) includes a central part (10) connecting the means of fixation (2) in the hide-able structure (4) and at least an articulated side wing (20) on the central part (10) it enters a position folded up against the central part and an unfolded position (D).

9. Device for the clothesline according to one of the previous claims, characterized there that the structure of clothesline includes two side wings (20) which have on both sides the central part (10) and which are articulated on the central part (10) and enters a position folded up against the central part and an unfolded position (D ).

10. Device for the clothesline according to one of the previous claims, **characterized in** what includes means of fixed immobilization of the hide-able structure (4) in vertical position when the structure of clothesline (3) is in a lowering position (E).
